# EUROPÄISCHE PATENTANMELDUNG

(11) **EP 3 822 040 A1**
(43) Veröffentlichungstag der Anmeldung: **19.05.2021**
(21) Anmeldenummer: 20170917.7
(22) Anmeldetag: 22.04.2020
(51) Int. Cl.: B25H 1/00, B25H 1/12, B25H 1/16, B25H 3/00, B25H 3/04

(54) **ARBEITSPLATZSYSTEM MIT TRANSPORTEINRICHTUNG UND LADESTATION**

(30) Priorität: 13.11.2019 EP 19208860; 21.11.2019 EP 19210780
(71) Anmelder: Mehltretter, J. Michael, 82049 Pullach (DE)
(72) Erfinder: Mehltretter, J. Michael, 82049 Pullach (DE)
(74) Vertreter: Lohr, Jöstingmeier & Partner

(57) **Zusammenfassung**

Ein Arbeitsplatzsystem (900) umfasst einen Arbeitstisch (100), wenigstens einen Materialträger (400), einen Transportwagen (300) mit einer Traggabel (330), und eine Beladestation (200). Der Materialträger kann auf der Beladestation mit Material, Werkzeug und Hilfsmitteln beladen werden. Der Transportwagen nimmt den Werkzeugträger in der Beladestation mittels der Traggabel auf und bewegt diesen zum Arbeitsplatz. Am Arbeitsplatz wir die Tischplatte (130) durch einen Höhenverstellantrieb in eine Beladehöhe gebracht, so dass der Werkzeugträger auf die Tischplatte aufgesetzt werden kann. Er kann nun durch den Transportwagen oder auch durch Rollen (440) an seiner Unterseite am Tisch bewegt bzw. in seiner Position justiert werden. Durch Sicherungsvorrichtungen (450) kann er gegenüber der Tischplatte fixiert werden.

## Beschreibung

### Technisches Gebiet

Die Erfindung betrifft ein Arbeitsplatzsystem zur vereinfachten Materialbereitstellung an einem ergonomischen Arbeitsplatz.

### Stand der Technik

Zur manuellen Fertigung in kleinen und mittleren Serien sind ergonomische Arbeitsplätze bekannt.

In der EP 3 207 833 A1 ist ein Arbeitsplatz mit einem ergonomisch einstellbaren Greifschalensystem offenbart. Dieses Greifschalensystem ist an den individuellen Greifradius einer am Arbeitsplatz arbeitenden Person einstellbar. Hierzu können die an Greifschalenträgern angeordneten Greifschalen auf einem Schienensystem verschoben werden. Leere Greifschalen müssen einzeln manuell nachgefüllt oder durch gefüllte Greifschalen ersetzt werden.

Eine Weiterentwicklung hierzu ist in der EP 3 441194 A1 offenbart. Hier werden die Greifschalen in Greifschalenträgern bereitgestellt. Alternativ ist ein Regalsystem vorgesehen, aus welchem gefüllte Greifschalen direkt in die Greifschalenträger am Arbeitsplatz geführt werden können. Hier können problemlos große Materialmengen an den Arbeitsplätzen bereitgestellt werden. Allerdings ist die Handhabung von ständig wechselnden Materialien, wie sie beispielsweise unterschiedliche Montageaufgaben erfordern, schwierig. Zudem können nur Gegenstände zugeführt werden, die in Greifschalen untergebracht werden.

### Darstellung der Erfindung

Die Aufgabe der Erfindung ist es, ein Arbeitsplatzsystem zu gestalten, welches in der Materialbereitstellung eine höhere Flexibilität aufweist. So sollen wechselnde Materialien auf einfachere Weise bereitgestellt werden können. Zudem sollen auch Materialien bzw. Bauteile unterschiedlicher Geometrie bereitgestellt werden können, die nicht unbedingt in Greifschalen bereitgestellt werden können.

Diese Aufgabe wird durch eine Vorrichtung nach Anspruch 1 gelöst. Vorteilhafte Ausgestaltungen der Erfindung sind in den Unteransprüchen angegeben.

Ein erfindungsgemäßes Arbeitsplatzsystem umfasst einen Arbeitstisch, wenigstens einen Materialträger, wenigstens einen Transportwagen und eine Beladestation. In der Beladestation können Materialträger mit Materialien, Hilfsmittelvorrichtungen, Werkzeugen und Messgeräten bestückt werden. Die derart bestückten Materialträger können dann von einem Transportwagen aufgenommen und zum Arbeitstisch bewegt werden. Dort können die Materialträger in einer ergonomisch vorteilhaften Position abgelegt werden.

Die Beladestation kann räumlich getrennt vom Tisch aufgestellt sein und bietet Platz für wenigstens einen, bevorzugt mehrere Materialträger. Die Materialträger können in der Beladestation mit Material bestückt werden. Hierzu können beispielsweise Greifschalen mit Kleinteilen oder auch größere Teile, Werkzeuge oder Messgeräte am Materialträger angebracht werden. Idealerweise umfasst der Materialträger oder ein Satz aus mehreren passend zusammengestellten Materialträgern die für einen Montageauftrag und/oder für eine Schicht notwendigen Montagematerialien und gegebenenfalls Hilfsmittel.

Die Zusammenstellung dieser Materialien und/oder Hilfsmittel auf den Materialträgern kann in unmittelbarer Nähe des Arbeitsplatzes, in einem separaten Bereitgestellungsbereich oder auch in einem anderen Raum erfolgen. Eine Beladestation kann grundsätzlich mehrere Materialträger aufnehmen, so dass damit auch ein oder mehrere Arbeitstische versorgt werden können. Der Materialträger kann Aufnahmevorrichtungen für Materialien oder andere Vorrichtungen haben. Solche Aufnahmevorrichtungen könnten beispielsweise Greifschalen, Träger für Greifschalen, Ablageflächen für Werkzeuge und andere Geräte, sowie sonstige beliebige Aufnahmemittel sein.

Die auf dem Materialträger bereitgestellten Materialien und/oder Hilfsmittel können dann mit Hilfe eines Transportwagens zum Arbeitstisch transportiert und dort abgestellt werden. Der Transportwagen hat Mittel zur Aufnahme wenigstens eines Materialträgers. Hierzu kann er eine Traggabel aufweisen, deren Zinken ausgebildet sind, um in Gabelführungen des Materialträgers einzugreifen. So kann der Transportwagen an einen Materialträger, der in der richtigen Höhe wahlweise in der Beladestation oder auf dem Arbeitstisch gelagert ist, geschoben werden, so dass die Zinken der Traggabel in der passenden Höhe und in der passenden Orientierung zu den Gabelführungen im Materialträger sind und bei weiterem Annähern die Zinken in die Gabelführungen eingeschoben werden.

Hier beziehen sich alle Höhenangaben auf dieselbe Referenzebene. Diese kann beispielsweise ein Fußboden sein, auf dem die Komponenten des Systems stehen. Es kann aber auch jede andere Referenzebene sein, die bevorzugt parallel zu Oberfläche der Tischplatte ist.

Damit ein Materialträger aus der Beladestation auf einfache Weise entnommen werden kann, kann eine Kopplung und/oder Verriegelung vorgesehen sein, die den Materialträger am Transportwagen fixiert, so dass dieser während des Transports am Transportwagen gesichert ist. Ein einfaches Verschieben eines Materialträgers in der Beladestation kann durch in die Beladestation integrierte Rollen, beispielsweise Rollenbahnen oder auch durch Rollen an der Unterseite des Materialträgers erfolgen. Besonders günstig ist es, wenn die Höhe der Beladestation so bemessen ist, dass ein Materialträger in der Beladestation gegenüber der Position am Transportwagen (durch die Gabeln gehalten) etwas höher ist. So liegt während des Transports der Materialträger auf den Gabeln des Transportwagens auf und ist durch die Reibung gegen Verrutschen gesichert. Beim Aufschieben auf die Beladestation, was aufgrund der Rollen mit sehr geringem Widerstand erfolgt, wird der Materialträger geringfügig angehoben, so dass dieser nun gegenüber den Gabeln des Transportwagens leicht verschiebbar ist. Um hier die notwendige Beweglichkeit des Materialträgers der Höhe gegenüber dem Transportwagen zu gewährleisten, können die Gabelführungen des Materialträgers eine Öffnung mit einer Höhe haben, welche größer ist als die Höhe der Gabelzinken.

Damit die Materialträger in der Beladestation sicher gehalten werden, kann eine weitere Verriegelung der Materialträger in der Beladestation vorgesehen sein. Alternativ bzw. zusätzlich kann auch die Führung der Materialträger in der Beladestation eine Steigung haben, so dass der Materialträger in die Beladestation hineinläuft. Diese Bewegung könnte durch einen hinteren Anschlag begrenzt werden.

Um ein sauberes Einführen der Traggabel des Transportwagens in die Gabelführung des Materialträgers zu ermöglichen, können zusätzliche Führungen für den Transportwagen vorgesehen sein. Diese Führungen können wahlweise am Boden unter der Beladestation und/oder an der Beladestation selbst angebracht sein. Besonders günstig ist es, derartige Führungen an der Unterseite der Beladestation derart anzubringen, dass der Grundträger des Transportwagens bzw. Räder des Transportwagens darin geführt werden.

Der mit einem Materialträger beladene Transportwagen kann nun zum Arbeitstisch geschoben werden. Neben einem manuell verschiebbaren Transportwagen wäre auch ein Fahrzeug mit einem Antrieb möglich. Dies könnte durch eine Person gesteuert oder autonom fahren.

Der Arbeitstisch selbst umfasst eine höhenverstellbare Arbeitsplatte und kann weitere Komponenten, beispielsweise einen Hilfsmittelträger, Beleuchtung, Steckdosen, Schalter und andere Bedienelemente umfassen. Die Arbeitsplatte des Arbeitsplatzes ist aus Gründen der Ergonomie höhenverstellbar, bevorzugt mit einem Höhenverstellantrieb. Solche Antriebe sind bevorzugt elektrisch. Sie können aber auch pneumatisch und hydraulisch sein. Die Erfindung ist auch mit einer nicht höhenverstellbaren Arbeitsplatte realisierbar, sofern diese eine zum Transportwagen passende Höhe aufweist. Nachfolgend wird aber von einer ergonomischen, höhenverstellbaren Arbeitsplatte ausgegangen. Die Beladehöhe der Arbeitsplatte ist bevorzugt in einem Positionsspeicher eingestellt, so dass diese durch einfache Auswahl, beispielsweise Betätigung eines Schalters selbständig angefahren werden kann. Die Beladehöhe des Arbeitstisches ist so eingestellt, dass ein Materialträger, der sich noch am Transportwagen befindet, über die Arbeitsplatte geschoben werden kann. Bevorzugt ist die Beladehöhe der Arbeitsplatte derart, dass beim Aufschieben des Materialträgers auf die Arbeitsplatte der Materialträger geringfügig (bevorzugt im Bereich zwischen 0,5 und 2 mm) angehoben wird. Durch dieses Anheben wird die hohe Reibung zwischen der Traggabel des Transportwagens und der Gabelführung des Materialträgers reduziert, so dass später die Traggabel des Transportwagens aus der Gabelführung des Materialträgers herausgezogen werden kann.

Zunächst aber ist der Materialträger gegenüber der Oberfläche der Arbeitsplatte beweglich, da er bevorzugt mit Rollen an der Unterseite des Materialträgers, besonders bevorzugt mit Kugelrollen, auf der Oberfläche der Tischplatte aufliegt. Der Materialträger kann nun mit Hilfe des Transportwagens so weit am Arbeitstisch verschoben und auch in seiner Richtung ausgerichtet werden, bis er in Bezug auf die Arbeitsposition optimal ausgerichtet ist. Somit kann die Position des Materialträgers je nach Größe der am Arbeitstisch tätigen Person variieren. An einem Arbeitstisch können einer, bevorzugt zwei oder bei besonders großen Tischen auch mehrere Materialträger abgestellt werden.

Ist die richtige Position des Materialträgers am Arbeitstisch gefunden, so kann der Materialträger durch wenigstens eine erste Sicherungsvorrichtung mit der Tischplatte oder einer Rahmenkonstruktion der Tischplatte befestigt, gesichert oder verriegelt und so gegen unbeabsichtigte Bewegung gesichert werden. Nach dem Verriegeln kann der Transportwagen vom Materialträger entfernt werden, so dass die Traggabel aus der Gabelführung herausgleitet.

Diese ersten Sicherungsvorrichtungen können Gegenlager am Arbeitstisch, beispielsweise Metalllaschen am Materialträger und am Arbeitstisch umfassen, welche beispielsweise durch eine Befestigungsschraube 452 miteinander verbunden werden können. Zur Justierung können die erste Sicherungsvorrichtung 450 und/oder Gegenlager 150 wahlweise am Materialträger und/oder an dem Arbeitstisch verschiebbar sein. Damit kann die erste Sicherungsvorrichtung an eine Vielzahl von Positionen eines Materialträgers auf der Arbeitsplatte angepasst werden.

Der Transportwagen kann zur Beladestation zurückgefahren werden, um dort einen weiteren Materialträger aufzunehmen.

Der Rücktransport von Materialträgern vom Tisch zur Beladestation erfolgt in umgekehrter Reihenfolge.

Durch dieses Arbeitsplatzsystem werden Arbeiten am Tisch durch Beladen nicht oder nur geringfügig behindert, da der Umrüstvorgang durch Austausch des vorbereiteten Materialträgers nur kurze Zeit beansprucht. Auch wird das Risiko von Falschbestückung des Arbeitsplatzes reduziert, da nicht mehr unter Zeitdruck am Arbeitsplatz Behälter getauscht werden müssen. Stattdessen kann eine einfache Bestückung des Materialträgers in der Beladestation ohne Zeitdruck erfolgen. Ein weiterer Vorteil ist, dass der Materialträger an der Beladestation von allen Seiten zugänglich ist und damit auch bequem und ergonomisch bestückbar ist.

Grundsätzlich kann ein Materialträger auch ohne Transportwagen in seiner Position auf dem Arbeitstisch justiert werden. Um ein zu weites Verschieben des Materialträgers auf dem Arbeitstisch zu verhindern, so dass dieser vom Arbeitstisch fallen könnte, kann noch wenigstens eine zweite Sicherungsvorrichtung vorgesehen sein. Diese zweite Sicherungsvorrichtung könnte beispielsweise ein Bolzen sein, der in einer Bohrung der Tischplatte gehalten wird. Der Bolzen kann vor der Feinjustage des Materialträgers in die Bohrung eingesteckt werden und würde dann ein zu weites Verschieben des Materialträgers verhindern, da der Tragrahmen oder andere Teile des Materialträgers an dem Bolzen anstehen könnten.

Vor dem Entfernen bzw. dem Einstellen eines neuen Materialträgers muss die zweite Sicherungsvorrichtung wieder entfernt werden.

### Beschreibung der Zeichnungen

Die Erfindung wird nachstehend ohne Beschränkung des allgemeinen Erfindungsgedankens anhand von Ausführungsbeispielen unter Bezugnahme auf die Zeichnungen exemplarisch beschrieben.
Figur 1 zeigt ein Arbeitsplatzsystem.
Figur 2 zeigt einen Materialträger.
Figur 3 zeigt einen Materialträger mit Greifschalen.
Figur 4 zeigt eine weitere Ansicht eines Materialträgers.
Figur 5 zeigt eine Ansicht des Materialträgers von unten.
Figur 6 zeigt einen Transportwagen.
Figur 7 zeigt einen Transportwagen mit Materialträger.
Figur 8 zeigt einen Schnitt durch einen Gabelträger.
Figur 9 zeigt einen weiteren Schnitt durch einen Gabelträger.
Figur 10 zeigt eine Beladestation mit Materialträger und Transportwagen im Detail.
Figur 11 zeigt einen Arbeitstisch mit Transportwagen und zwei Materialträgern im Detail.
Figur 12 zeigt eine Draufsicht auf das Arbeitsplatzsystem.
Figur 13 zeigt einen Arbeitstisch mit zwei Materialträgern und dahinterstehendem Transportwagen.
Figur 14 zeigt eine Beladestation mit einem Materialträger und einem Transportwagen in einer Frontalansicht.

In Figur 1 ist ein Arbeitsplatzsystem 900 dargestellt. Ein Arbeitstisch 100 hat eine Arbeitsplatte 130, die in Richtung 190 höhenverstellt werden kann. Auf der Arbeitsplatte kann mindestens ein Materialträger 400 abgelegt werden. Im Beispiel dieser Figur ist links ein fertig abgelegter Materialträger gezeigt, während rechts an der Tischplatte ein Materialträger 400 auf einem Transportwagen 300 dargestellt ist. Der Materialträger 400 auf dem Transportwagen 300 kann noch frei über die Tischplatte verschoben und an eine optimale Bedienungsposition angepasst werden. Beispielhafte Bewegungsrichtungen in Längsrichtung oder auch Verschwenkungen sind hier durch Pfeile 490 angedeutet.

In der Figur ist weiterhin eine Beladestation 200 mit einem darauf abgelegten Materialträger 400 dargestellt. Vor der Beladestation 200 steht ein Transportwagen 300 in einer Position, von der aus er einen Materialträger 400 aufnehmen kann, indem die Traggabel des Transportwagens in eine Gabelführung des Materialträgers eingeschoben wird.

In der Beladestation können Materialträger mit Materialien, Hilfsmittelvorrichtungen, Werkzeugen und Messgeräten bestückt werden. Die derart bestückten Materialträger können dann von einem Transportwagen aufgenommen und zum Arbeitstisch bewegt werden. Dort können die Materialträger in einer ergonomisch vorteilhaften Position abgelegt werden.

Die hier dargestellten Komponenten können aus Aluminiumprofilen hergestellt werden. Ebenso können aber auch andere Konstruktionen und/oder andere Materialien, beispielsweise Kunststoff oder Stahl verwendet werden.

In der Figur 2 ist beispielhaft ein Materialträger 400 dargestellt. Dieser Materialträger umfasst einen Tragrahmen 410 mit einer Oberseite 401 und einer Unterseite 402. Zur Aufnahme von Material kann der Materialträger an der Oberseite auch wenigstens einen Bügel 420 und bevorzugt daran befestigt wenigstens eine Haltevorrichtung 430 umfassen. Die Haltevorrichtungen 430 können auch direkt am Tragrahmen 410 angebracht sein. Diese Haltevorrichtungen können beispielsweise zur Aufnahme von Greifschalen 460 (in der nächsten Figur dargestellt) oder anderen Behältern dienen. Ebenso können diese Haltevorrichtungen dafür ausgelegt sein, Werkzeuge oder andere Hilfsmittel aufzunehmen. Es könnte auch eine Ablagefläche am Materialträger vorgesehen sein, um größere Teile dort abzulegen. Diese Ablagefläche wurde hier aus Übersichtlichkeitsgründen nicht eingezeichnet, da sie darunter liegende Teile verdecken würde. Mit der ersten Sicherungsvorrichtung 450 kann der Materialträger an dem Arbeitstisch befestigt und gegen Verrutschen gesichert werden.

In Figur 3 ist ein Materialträger mit mehreren Greifschalen 460 bzw. Greifkästen dargestellt.

In Figur 4 ist eine weitere Ansicht eines Materialträgers dargestellt. Hier ist eine Gabelführung 412 in Gabelträgern 414 im Tragrahmen 410 zu erkennen. Diese Gabelführung dient zur Aufnahme der Traggabel des Transportwagens. In jede der Führungen 412 kann ein Zinken der Traggabel eingreifen. Die Gabelführungen 412 können anstelle in speziellen Gabelträger 414 auch in anderen Bauteilen integriert sein. So könnten Sie Bestandteil von Profilen des Tragrahmens 410 sein.

In Figur 5 ist eine Ansicht eines Materialträgers 400 von unten auf die Unterseite 402 dargestellt. An der Unterseite könnten Kugelrollen 440 angeordnet sein, mit denen der Materialträger auf der Oberfläche des Arbeitsplatzes und gegebenenfalls auch auf Schienen der Beladestation verschiebbar ist.

In Figur 6 ist ein Transportwagen 300 dargestellt. Der Transportwagen 300 umfasst einen Grundträger 310 mit wenigstens einem und bevorzugt zwei vorderen Rädern 312, sowie mit wenigstens einem und bevorzugt zwei hinteren Rädern 314. Hier dargestellt sind zwei hintere Räder 314 und zwei vordere Räder 312. Grundsätzlich wären auch anderen Räderanordnungen, beispielsweise auch mit insgesamt drei Rädern möglich. Der Transportwagen hat eine Traggabel 330, die durch wenigstens eine und bevorzugt zwei Vertikalstützen 320 gehalten werden kann. Die Traggabel 330 hat bevorzugt zwei Zinken 332, die bevorzugt waagerecht angeordnet sind. Die Traggabel 330 ist so dimensioniert, dass sie in die Gabelführungen 412 der Materialträger 400 passt. Zum Bewegen des Transportwagens können noch Hilfsmittel wie Handgriffe 340 vorgesehen sein.

In Figur 7 ist ein Transportwagen mit aufgenommenem Materialträger dargestellt. Hier ist die Traggabel 330 in die Gabelführungen 412 des Materialträgers eingeführt, so dass der Materialträger 400 auf dem Transportwagen 300 gehalten wird und mit diesem fortbewegt werden kann.

In Figur 8 ist ein Schnitt durch einen Gabelträger 414 dargestellt. Hier liegt der Materialträger 400 auf der Traggabel eines Transportwagens auf. Von der Traggabel ist hier nur ein Zinken 332 dargestellt. Durch das Gewicht des Materialträgers 400 ergibt sich eine hohe Reibung zwischen dem Zinken 332 und dem Gabelträger 414, so dass der Materialträger 400 sicher auf der Traggabel liegt. Der Materialträger 400 kann nun mit dem Transportwagen in Richtung 492 auf den Tisch geschoben werden. Vor dem Aufschieben auf den Tisch liegt bevorzugt die Unterseite der Kugelrollen 440 niedriger als die Oberseite der Tischplatte. Damit kann der Materialträger 400 beim Aufschieben auf die Tischplatte 130 angehoben werden. Dies kann durch eine abgeschrägte Kante 132 erleichtert werden.

In der Figur 9 ist ein Schnitt durch einen Gabelträger 414 dargestellt, wobei der Materialträger 400 nun auf der Tischplatte 130 steht. Er ist nun etwas angehoben, so dass zwischen dem Gabelträger 414 und dem Zinken 332 ein Spalt 416 entstanden ist. Damit kann der Zinken 332 und somit auch der Transportwagen ohne großen Kraftaufwand von dem Materialträger 400 entfernt werden. Um ein Abziehen des Materialträgers 400 vom Tisch zu erleichtern, kann eine lösbare Sperre zwischen dem Materialträgers 400 und dem Transportwagen vorgesehen sein.

In Figur 10 ist eine Beladestation mit Materialträger und Transportwagen im Detail dargestellt. Die Beladestation 200 hat einen Tragrahmen 210, welcher beispielsweise auf Standfüssen 211 steht. Weiterhin kann wenigstens eine Aufnahme für Materialträger 220, beispielsweise eine Rollenbahn oder eine Führungsschiene, bevorzugt Paare von Rollenbahnen, bzw. Führungen für Materialträger 400 vorgesehen sein. Damit können die Materialträger 400 in einer Bewegungsrichtung 290 bewegt werden und somit in die Beladestation eingeschoben bzw. aus dieser entnommen werden. Die Aufnahmen 220 bzw. Rollenbahnen bzw. Führungen haben bevorzugt rückseitige Anschläge 221. Weiterhin ist es bevorzugt, wenn eine Verriegelung 230 vorgesehen ist, die ein unbeabsichtigtes Herausfahren eines Materialträgers aus der Beladestation verhindert.

Ein Transportwagen 300 kann in Richtung 390 in Richtung der Beladestation oder von dieser entfernt werden. Zur Aufnahme von einem Materialträger greifen die Zinken der Traggabel 330 des Transportwagens in die Gabelführungen 412 des Materialträgers ein. Um schon bei der Annährung des Transportwagens 300 an den Materialträger 400 eine richtige Position bzw. Richtung vorzugeben, sind bevorzugt Führungen für den Transportwagen vorgesehen. Diese können als Führungen 240 am Boden oder auch als Führungen 241 an der Beladestation, beispielsweise am Tragrahmen 210 angebracht sein. Wir hier dargestellt, können die Führungen die vorderen Räder des Transportwagens führen.

In Figur 11 ist ein Arbeitstisch mit einem Transportwagen und zwei Materialträgern im Detail dargestellt. Der Arbeitstisch 100 umfasst eine Unterkonstruktion 110, welche beispielsweise auf Standfüßen 111 stehen kann. Diese Standfüße könnten auch individuell in der Höhe justierbar sein. Eine Arbeitsplatte 130 ist bevorzugt über Höhenverstellantriebe 120 mit der Unterkonstruktion 110 verbunden, so dass die Arbeitsplatte in der Höhe verstellt werden kann. Oberhalb der Arbeitsplatte kann ein Hilfsmittelträger 140 angeordnet sein. Zur zusätzlichen Stabilisierung kann eine Hilfsmittelträger-Stütze 141 vorgesehen sein. Am Hilfsmittelträger können beispielsweise Beleuchtungskörper 145, Steckdosen, Schalter 146, Werkzeugträger 147 und andere Teile angebracht sein. Die Tischplatte kann eine Bohrung 160 für einen vorzugsweise senkrecht aus der Tischplatte herausragenden Sicherungsbolzen 165 aufweisen. Sobald in diese Bohrung ein Sicherungsbolzen gesteckt wird, der hinreichend über die Tischplatte hinaus steht, wird die Beweglichkeit des darüber befindlichen Materialträgers 400 eingeschränkt, so dass dieser nicht von der Tischplatte rutschen kann. Die Bohrung ist innerhalb der Fläche der Tischplatte und kann mindestens 10cm, 20cm oder 30cm allseits vom Rand der Tischplatte entfernt sein. Die Bohrung kann einen Durchmesser zwischen 5mm und 50mm, bevorzugt zwischen 20mm und 30mm aufweisen.

Diese Figur zeigt weiterhin einen ersten Materialträger 400 auf der linken Seite der Tischplatte sowie einen zweiten Materialträger 400 an der rechten Seite der Tischplatte. Dieser zweite Materialträger befindet sich noch auf einem Transportwagen 300. Im Detail ist noch eine beispielhafte erste Sicherungsvorrichtung 450 gezeigt. Diese erste Sicherungsvorrichtungen können Gegenlager 150 am Arbeitstisch, beispielsweise Metalllaschen am Materialträger und am Arbeitstisch umfassen, welche durch eine Befestigungsschraube 452 miteinander verbunden werden können. Zur Justierung können die erste Sicherungsvorrichtung 450 und/oder Gegenlager 150 wahlweise am Materialträger und/oder an dem Arbeitstisch verschiebbar sein. Damit kann die erste Sicherungsvorrichtung an eine Vielzahl von Positionen eines Materialträgers auf der Arbeitsplatte angepasst werden.

In Figur 12 ist eine Draufsicht auf das Arbeitsplatzsystem 900 dargestellt. Im oberen Teil der Zeichnung ist besser zu erkennen, wie der Transportwagen 300 mit seiner Traggabel 330 in den Materialträger 400 eingeschoben werden kann, indem dieser in Bewegungsrichtung 390 bewegt wird.

In Figur 13 ist ein Arbeitstisch mit zwei Materialträgern und dahinterstehendem Transportwagen im Detail gezeigt. In dieser Figur sind - gegenüber den vorhergehenden Figuren - auch noch Werkzeugträger 147 am Hilfsmittelträger 140 dargestellt. Weiterhin kann auch eine Steuereinheit 125 mit optionalen Bedienelemente vorhanden sein, die beispielsweise an der Unterseite der Arbeitsplatte 130 angeordnet ist. Die Steuereinheit kann beispielsweise eine Beladehöhe 122 beispielsweise entsprechend einer bestimmten Höhe der Oberseite der Tischplatte über dem Fußboden speichern. Mit diesen Bedienelementen kann beispielsweise eine Steuerung der Höhe der Arbeitsplatte 130 erfolgen. Bevorzugt haben diese Bedienelemente eine Schalterstellung oder eine Bedienposition für eine Beladehöhe 122 der Arbeitsplatte über dem Fußboden derart, dass der Materialträger auf die Arbeitsplatte geschoben werden kann. Bevorzugt wird der Materialträger beim Aufschieben geringfügig in seiner Höhe angehoben. Eine solche Anhebung könnte in einem Bereich zwischen 0,5 und 3 mm liegen. Die Beladehöhe könnte über einen Speicher der Höhenverstellantriebe abrufbar sein, so dass immer reproduzierbar die gleiche Beladehöhe eingestellt wird. In einer Ausführungsform des Tisches ohne Höhenverstellantriebe könnte die Tischhöhe fest auf die Beladehöhe eingestellt sein.

In Figur 14 ist eine Beladestation mit einem Materialträger und einem Transportwagen in einer Frontalansicht gezeigt. In dieser Ansicht ist das Zusammenwirken von beispielhaften Führungen 240, 241 für Transportwagen und den vorderen Räder 312 besonders gut zu erkennen. Es werden hier die vorderen Räder 312 seitlich durch die Führungen geführt.

### Bezugszeichenliste

- 100: Arbeitstisch
- 110: Unterkonstruktion
- 111: Standfüsse
- 120: Höhenverstellantriebe
- 122: Beladehöhe
- 125: Steuereinheit
- 130: Arbeitsplatte
- 132: Abgeschrägte Kante
- 140: Hilfsmittelträger
- 141: Hilfsmittelträger-Stütze
- 145: Beleuchtungskörper
- 146: Steckdosen, Schalter
- 147: Werkzeugträger
- 150: Gegenlager der ersten Sicherungsvorrichtung
- 160: Bohrung für Sicherungsbolzen
- 165: Sicherungsbolzen
- 190: Bewegungsrichtung Höhenverstellung Arbeitsplatte
- 200: Beladestation
- 210: Tragrahmen
- 211: Standfüsse
- 220: Aufnahme für Materialträger
- 221: Rückseitiger Anschlag
- 230: Verriegelung
- 240: Führung am Boden für Transportwagen
- 241: Führung am Tragrahmen für Transportwagen
- 290: Bewegungsrichtung Materialträger
- 300: Transportwagen
- 310: Grundträger
- 312: vordere Räder
- 314: hintere Räder
- 320: Vertikalstützen
- 330: Traggabel
- 332: Zinken
- 340: Handgriffe
- 390: Bewegungsrichtung Transportwagen in Beladestation
- 400: Materialträger
- 401: Oberseite
- 402: Unterseite
- 410: Tragrahmen
- 414: Gabelträger
- 412: Gabelführung
- 416: Spalt
- 420: Vertikale Träger
- 430: Haltevorrichtungen
- 440: Kugelrollen
- 450: erste Sicherungsvorrichtung
- 452: Befestigungsschraube
- 460: Greifschale
- 490: Bewegungsrichtung Materialträger auf Arbeitsplatte
- 492: Bewegungsrichtung
- 900: Arbeitsplatzsystem

## Patentansprüche

1. Arbeitsplatzsystem (900) umfassend einen Arbeitstisch (100), wenigstens einen Materialträger (400) und einen Transportwagen (300) mit einer Traggabel (330),
**dadurch gekennzeichnet, dass**
der Arbeitstisch (100) eine Arbeitsplatte (130) umfasst,
der wenigstens eine Materialträger (400) auf einer Oberseite (401) Haltevorrichtungen (430) aufweist, die zur Aufnahme von wenigstens einem von Behältern, Material, Vorrichtungen und Werkzeugen ausgelegt sind,
der wenigstens eine Materialträger (400) auf einer Unterseite (402) Rollen (440) aufweist, und
der wenigstens eine Materialträger (400) wenigstens zwei waagerechte Gabelführungen (412) zur Aufnahme der Traggabel (330) umfasst,
der Transportwagen (300) wenigstens drei Räder (312, 314) und eine waagerecht angeordnete Traggabel (330) mit wenigstens zwei Zinken (332) hat, wobei die Zinken (332) in die Gabelführungen (412) passen.

2. Arbeitsplatzsystem (900) nach Anspruch 1,
**dadurch gekennzeichnet, dass**
das Arbeitsplatzsystem (900) wenigstens eine Beladestation (200) umfasst, die wenigstens eine Aufnahme (220) für wenigstens einen Materialträger (400) umfasst.

3. Arbeitsplatzsystem (900) nach dem vorhergehenden Anspruch,
**dadurch gekennzeichnet, dass**
die wenigstens eine Aufnahme (220) derart angeordnet ist, dass der wenigstens eine Materialträger (400) in einer Höhe gehalten wird, so dass die Höhe der Gabelführungen (412) gleich der Höhe der Traggabel (330) mit einer vorgegebenen Toleranz kleiner +- 10mm des wenigstens einen Materialträgers (400) ist.

4. Arbeitsplatzsystem (900) nach einem der vorhergehenden Ansprüche,
**dadurch gekennzeichnet, dass**
der Arbeitstisch (100) eine Arbeitsplatte (130) umfasst, die mittels wenigstens eines Höhenverstellantriebes (120) in der Höhe verstellbar ist, wobei eine Beladehöhe (122) der Oberseite der Arbeitsplatte (130) aus einem Speicher abrufbar ist.

5. Arbeitsplatzsystem (900) nach dem vorhergehenden Anspruch,
**dadurch gekennzeichnet, dass**
die Beladehöhe (122) derart konfiguriert ist, dass die Höhe der Traggabel (330) gleich der Höhe der Gabelführungen (412) mit einer vorgegebenen Toleranz kleiner +- 10mm des wenigstens einen Materialträgers (400) ist, wenn der wenigstens eine Materialträger (400) auf der Arbeitsplatte (130) in Beladehöhe liegt.

6. Arbeitsplatzsystem (900) nach einem der vorhergehenden Ansprüche,
**dadurch gekennzeichnet, dass**
der wenigstens eine Materialträger (400) Mittel zur Aufnahme wenigstens einer Greifschale (460) aufweist.

7. Arbeitsplatzsystem (900) nach einem der vorhergehenden Ansprüche,
**dadurch gekennzeichnet, dass**
der wenigstens eine Materialträger (400) wenigstens eine erste Sicherungsvorrichtung (450) aufweist, die konfiguriert ist, den Materialträger an dem Arbeitstisch zu befestigen und gegen Verrutschen zu sichern.

8. Arbeitsplatzsystem (900) nach dem vorhergehenden Anspruch,
**dadurch gekennzeichnet, dass**
die wenigstens eine erste Sicherungsvorrichtung (450) an dem wenigstens einen Materialträger (400) verschiebbar ist.

9. Arbeitsplatzsystem (900) nach einem der vorhergehenden Ansprüche,
**dadurch gekennzeichnet, dass**
am Arbeitstisch (100) wenigstens ein Gegenlager (150) für die wenigstens eine erste Sicherungsvorrichtung (450) vorgesehen ist.

10. Arbeitsplatzsystem (900) nach dem vorhergehenden Anspruch,
**dadurch gekennzeichnet, dass**
das wenigstens eine Gegenlager (150) am Arbeitstisch (100) verschiebbar ist.

11. Arbeitsplatzsystem (900) nach einem der vorhergehenden Ansprüche,
**dadurch gekennzeichnet, dass**
die Arbeitsplatte (130) eine Bohrung (160) für einen Sicherungsbolzen (165) aufweist.

12. Arbeitsplatzsystem (900) nach dem vorhergehenden Anspruch,
**dadurch gekennzeichnet, dass**
ein senkrecht aus der Arbeitsplatte (130) herausragender Sicherungsbolzen (165) vorgesehen ist, der ein herunterfallen des Materialträgers (400) von der Arbeitsplatte (130) verhindert.
